# EUROPÄISCHE PATENTSCHRIFT

(11) **EP 2 189 221 B1**
(45) Veröffentlichungstag und Bekanntmachung des Hinweises auf die Patenterteilung: **16.07.2014**
(21) Anmeldenummer: 09006371.0
(22) Anmeldetag: 12.05.2009
(51) Int. Cl.: B02C 17/16

(54) **Rührwerkskugelmühle**
Stirring ball mill
Broyeur à billes à agitateur

(30) Priorität: 22.11.2008 DE 102008058585
(43) Veröffentlichungstag der Anmeldung: 26.05.2010
(73) Patentinhaber: NETZSCH-Feinmahltechnik GmbH, 95100 Selb (DE)
(72) Erfinder: Harbs, Theron, 95100 Selb (DE)

(56) Entgegenhaltungen:
- EP-A2- 0 276 811
- EP-A2- 0 276 812
- WO-A2-2006/116338
- DD-B1- 217 434
- GB-A- 2 177 023

## Beschreibung

Rührwerkskugelmühle mit einem eine Rührwelle umgebenden Mahlbehälter, der mit einem Produkteinlaß und einem Produktauslaß versehen ist, wobei die innerhalb des Mahlbehälters befindlichen Mahlhilfskörper durch die Rotation der Rührwelle aktiviert und von einer Trenn- oder Klassiereinrichtung im Mahlraum zurückgehalten werden.

Eine Rührwerkskugelmühle dieser Art geht aus der Figur 1 der DE 44 12 408 A1 hervor. Diese Rührwerkskugelmühle verfügt über einen doppelwandigen Mahlbehälter, der zur Kühlung geeignet ist. Innerhalb des Mahlbehälters ist die koaxial zum Mahlbehälter angeordnete Rührwelle mit einem Getriebe und einem Antrieb verbunden. Der Mahlbehälter hat in seinem Deckel einen Mahlguteinlaß und zentrisch in seinem Boden einen Mahlgutauslaß. Das Produkt tritt über den Einlaß in den Mahlraum und wird hier durch die im Mahlraum befindlichen Mahlhilfskörper bearbeitet. Dazu setzen die auf der Rührwelle befindlichen, mit Löchern versehenen Mahlscheiben die Mahlhilfskörper in Bewegung, wodurch sich die Energie, die vom Motor auf die Mahlscheiben wirkt, auf die Mahlhilfskörper überträgt. Die dabei zur Verfügung stehende kinetische Energie führt zur Dispergierung bzw. Vermahlung des in den Mahlbehälter eingeführten Produkts. Je nachdem wie man die Rührwerkskugelmühle betreibt, ob im Ein- oder Mehrpassagenverfahren, gelangt das Produkt anschließend entweder in seiner gewünschten Endfeinheit oder als Zwischenprodukt in den Bereich einer Vorklassierstufe, die die Mahlhilfskörper und ggf. auch Produkte in entsprechender Größe im Mahlraum zurückhält. Zusätzlich zum Vorklassierer kann auch eine Trenneinrichtung vorgesehen sein.

Aus der DD 217 434 B1 ist eine vertikal angeordnete Rührwerkskugelmühle bekannt. Diese Rührwerkskugelmühle arbeitet mit einer Rührwelle an der ein schneckenförmiges Mahlelement befestigt ist. Im Einlaßbereich der Mühle befindet sich eine mit der Rührwelle verbundene Vorzerkleinerungseinrichtung, die aus einem Brechkegel und einem an der Mahlbehälterwand befestigten Brechring besteht. Das Mahlgut bzw. Aufgabegut gelangt über einen Schneckenförderer direkt auf die Oberseite des Brechkegels und von da aus in den Brechspalt. Nach erfolgter Vorzerkleinerung fällt das Material in den Mahlbehälter, in dem es von der Rührwelle und den im Mahlbehälter befindlichen Mahlkörpern bearbeitet wird. Die Füllstandshöhe im Mahlbehälter wird über ein Füllstandsmeßgerät überwacht. Dies ist bei horizontal angeordneten Mühlen und bei Mühlen, deren Mahlraum vollständig ausgenutzt wird, nicht möglich. In diesen Fällen gelangt das Mahlgut mit den Mahlhilfskörpem in den Bereich der Vorzerkleirierungseinrichtung.

Die Patentanmeldung WO 2006/11638 A2 offenbart eine senkrecht stehende Rührwerkskugelmühle die im Einlassbereich, der Materialaufgabe, mit einer Vorzerkleinerungsvorrichtung versehen ist. Die Vorzerkleinerung wird über zwei in Wirkverbindung stehende Ringe realisiert, wobei einer der Ringe zumindest teilweise verstellbar ist.

Die europäischen Patentanmeldungen EP 0 276 811 A2 und EP 0 276 812 A2 offenbaren senkrecht stehende Rührwerkskugelmühlen. Diese Rührwerkskugelmühlen sind im Bereich des Auslasses für das Mahlgut mit Trenneinrichtungen zum Separieren von Mahlhilfskörpem und Mahlgut versehen. Zum Separieren sind an ringförmigen Rotoren Elemente angeordnet, mit welchen die Mahlhilfskörper durch die Zentrifugalkraft in der Mahlbehälter zurück transportiert werden. Es sind immer mehrerer Einzelelemente auf einem drehbaren Rotor angeordnet.

Ziel der Erfindung ist es eine Mahl- und Dispergiervorrichtung mit einer Vorzerkleinerung zu kombinieren, die weitestgehend gegen den Verschleiß geschützt ist, den das Mahlgut-/Mahlhilfskörpergemisch verursachen kann.

Das Ziel wird mit einer Rührwerkskugelmühle mit den im Anspruch 1 angegebenen Merkmalen erreicht.

Aufgrund des im Mahlbehälter herrschenden Drucks und der prozentualen hohen Mahlhilfskörperfüllung im Mahlbehälter können, während des Betriebs der Rührwerkskugelmühle, Mahlhilfskörper an den Mahlspalt der Vorzerkleinerungseinrichtung gelangen und hier zu Verschleiß oder anderen

Beeinträchtigungen führen. Aufgrund dessen ist es gemäss der Erfindung vorgesehen den Mahlspalt durch einen dynamischen Spaltschutz zu schützen.

Hierbei ist der Spaltschutz als rotierendes Teil nach dem Vorzerkleinerer angeordnet.

Die Wirkung des Spaltschutzes wird entsprechend der Erfindung dadurch verbessert, dass hierbei ein Ringelement zur Anwendung kommt, das mit dem Rotor des Vorzerkleinerers verbunden ist. Hierbei schleudert das Ringelement die Mahlhilfskörper im Bereich des Mahlspaltes radial ab und erzeugt gleichzeitig eine Unterdruckzone am Ende des Spaltübergangs zum Mahlraum wodurch das Produkt aus der Vermahlzone leicht in den Mahlraum übertritt.

In einer erfindungsgemäßen Ausgestaltung der Erfindung weist das Ringelement am mahlraumseitigen Ende des Mahlspalts einen Ansatz auf, der keilförmig gestaltet ist.

Diese Gestaltung bringt den Vorteil mit sich, dass zwischen dem Ansatz und dem Ringelement ein Abstand eingehalten werden kann, der dem 2- bis 10-fachen der Weite des Mahlspalts entspricht. Dieser Abstand kann bei aufwendiger Konstruktion der Befestigung des Ringelements, der Größe des vorzerkleinerten Gutes oder den Mahlhilfskörpem angepaßt werden.

Entsprechend einer weiteren Ausgestaltung der Erfindung kann es für die Funktion der Vorzerkleinerungsvorrichtung wesentlich sein, dass das dynamische Ringelement den Mahlspalt in einem Verhältnis vom 2- bis 10-fachen der Weite des Mahlspalts überlappt.

Entsprechend einer bevorzugten Ausführung ist das rotierende Teil der Vorzerkleinerungseinrichtung mit der Rührwelle verbunden.

Das stehende Teil der Vorzerkleinerungseinrichtung steht mit dem Mahlbehälter in Verbindung. Dies ist insbesondere dann von Vorteil, wenn dieser Bereich des Mahlbehälters gekühlt wird. Schon die Kühlung eines der Teile der Vorzerkleinerungseinrichtung bewirkt das Konstanthalten der Produkttemperatur während der Vorzerkleinerung.

Bei einer vorteilhaften Weiterbildung der Erfindung sind die Zahnscheiben so angeordnet, dass deren zum Mahlraum gerichtete Flächen des rotierenden und des stehenden Teils der Vorzerkleinerungseinrichtung gleichzeitig die einlassseitige Mahlraumbegrenzung bilden.

Der vom stehenden und vom rotierenden Teil der Vorzerkleinerungseinrichtung gebildete Spalt wird vorteilhafterweise kleiner gehalten als der Durchmesser der im Mahlraum befindlichen Mahlhilfskörper. Dabei wird eine Spaltweite von 0,2 - 2 mm gewählt. Durch die Anordnung von zusätzlichen Flügeln oder dergleichen auf der zum Mahlraum weisenden Seite des rotierenden Teils kann die Einströmung der vorzerkleinerten Produktteile verbessert und ein Mahlhilfskörperstau im Bereich des Scherspaltes vermieden bzw. reduziert werden.

In einer besonderen erfindungsgemäßen Ausgestaltung kann entweder das rotierende oder auch das stehende Teil der Vorzerkleinerungseinrichtung axial verstellbar sein, wodurch die Spaltweite während, vor oder nach dem Produktionsprozeß verändert werden kann. In einer rein mechanischen Ausgestaltungsmöglichkeit der Erfindung sind sowohl das rotierende wie auch das stehende Teil der Vorzerkleinerungseinrichtung über Gewinde auf der Rührwelle oder am Mahlbehälter axial einstellbar. Über Kontermuttern wird die korrigierte Arbeitsstellung fixiert.

In einer Weiterbildung der vorgenannten erfinderischen Gestaltung sind das rotierende und/oder das stehende Teil der Vorzerkleinerungseinrichtung durch elektrische oder hydraulische Stellglieder in ihrer Position korrigierbar. Die über externe Befehlselemente initiierbaren Kolben oder Elektroantriebe erlauben somit einen direkten Eingriff auf die Vorzerkleinerung und damit auch einen Eingriff auf die Feinheit des dem Mahlprozeß zugeführten Produkts.

Ausführungsbeispiele der Vorzerkleinerungseinrichtung und der Rührwerkskugelmühle gehen aus den nachfolgend beschriebenen Darstellungen hervor. Es zeigen:
- Figur 1: eine Rührwerkskugelmühle mit Vorzerkleinerung gemäss der Erfindung;
- Figur 2: Schnittdarstellung des rotierenden und stehenden Teil des Vorzerkleinerers aus Figur 1;
- Figur 3: Teilansicht des rotierenden Teil, die nicht Teil der Erfindung ist;
- Figur 4: Ausschnitt mit Zerkleinerungsspalt der Ausführung aus Figur 1;
- Figur 5: Ausschnitt mit Zerkleinerungsspalt der Ausführung aus Figur 1.

Die Figur 1 zeigt eine Rührwerkskugelmühle 10 mit einem Mahlbehälter 12, der von einem Kühlmantel 14 umgeben ist. Im Mahlraum 16 befinden sich Mahlhilfskörper 18, die rein zur Demonstration nur in einem bestimmten Bereich des Mahlraums dargestellt sind. Im Mahlraum selbst befindet sich die Rührwelle 20, auf der Mahlscheiben 22, mit Löchern 24 plaziert sind. Die Rührwelle wird von einem nicht dargestellten Antrieb in Rotation versetzt. Zur Trennung der Mahlhilfskörper 18 vom Produkt, das in den Mahlraum eingeführt wird, sitzt am freien Ende der Rührwelle 20 ein Vorklassierer 26, der aus einem käfigartigen Gebilde mit mehreren Stäben 28 und mindestens einer im engen Abstand zum Käfig angeordneten, mit Löchern versehenen Scheibe 30 bestehen kann. Im Ausführungsbeispiel der Figur 1 ist dem Vorklassierer zusätzlich eine Trenneinrichtung in Form eines Siebs 32 strömungstechnisch nachgeschaltet.

Das Produkt verläßt den Mahlraum durch den Produktauslass 34, der im Mahlbehälterboden 36 zentrisch angeordnet ist. Der Mahlbehälterboden selbst ist durch Schrauben 38 mit einem Mahlbehälterflansch 40 verbunden. Durch den Produkteinlass 42 gelangt das Produkt in die Einlasskammer 44, an die die Dichtung 46 angrenzt, die wiederum auf der Antriebswelle 48 sitzt. Aus der Einlasskammer gelangt das Produkt zur Vorzerkleinerungseinrichtung 50, die sich aus einem stehenden Teil 52 und einem rotierenden Teil 54 zusammensetzt. Das stehende Teil 52 überlappt sowohl den Kühlmittelkanal 56 wie auch den Mahlbehälterdeckel 58. In einer modifizierten Ausbildung der Erfindung kann das stehende und damit auch das rotierende Teil der Vorzerkleinerungseinrichtung in Richtung zum Mahlraum verschoben sein, damit der stehende Ring intensiver durch das im Kühlmittelkanal strömende Kühlmittel temperiert werden kann. Die zum Mahlraum gerichtete Fläche 60 des stehenden Teils und die Fläche 62 des rotierenden Teils bilden die einlassseitige Mahlraumbegrenzung. Der ringförmige Mahlspalt hat eine Weite von 0,2 - 2 mm.

Aus Figur 2 wird die Anordnung eines dynamischen Spaltschutzes 68 ersichtlich, der als Ringelement 80 ausgebildet ist. Der Spaltschutz 68, sprich das Ringelement 80 steht über Schrauben 38 sowohl mit der rotierenden Zahnscheibe 70 wie auch mit dem rotierenden Teil 54 einer Nabe in Verbindung. Die Nabe weist zentrische Bohrungen 72 auf, mittels derer die Befestigung an der Rührwelle 20 geschieht.

Figur 3 zeigt eine von der Erfindung nicht umfasste Anordnung eines Spaltschutzes 68, der nur am Mahlspalt angrenzt. Dessen Ringelement 80 besteht aus verschleißfestem Material, wie Keramik, hochlegiertem Stahl oder dergleichen. Das Ringelement 80 überlappt in dieser Ausführung den Spalt nicht. Hierbei reicht die Nähe vom rotierenden Teil 70 zum Mahlspalt und ggf. die erzeugte radiale Strömung, um den Mahlspalt 64 an seiner Mündung zum Mahlraum 16 frei von Mahlhilfskörpern zu halten.

Gemäß der Figur 4 und Figur 5 werden Ausführungsbeispiele erläutert, aus denen die bevorzugten Abstände des Ansatzes 74 sowohl radial wie auch axial zum Mahlspalt 64 und dessen Weite a hervorgehen. Demnach ist das Verhältnis von der Weite a des Mahlspalts 64 zur radialen Überlappung c durch den Ansatz 1:3. Der axiale Abstand b des Ansatzes 74 zum Ende des Mahlspalts 64 steht im Vergleich zur Weite a des Mahlspalts 64 in einem Verhältnis von 1:4. Dieses Abstandsverhältnis erlaubt einen widerstandslosen Eintritt des vorzerkleinerten Produkts in den Mahlraum 16, da der Ansatz 74 bzw. dessen, dem Mahlspalt 64 gegenüberliegende Fläche das Einströmen nicht hemmt.

Der Ansatz 74 des Spaltschutzes 68 stellt sich in diesem Ausführungsbeispiel als keil- oder nasenförmiger Ansatz dar. Die Abschrägung vermindert den Verschleiß am Umfang des Ringelements 80 und minimiert Turbulenzen.

Aus den beiden Figuren 6 und 7 geht eine Ausführungsvariante hervor, bei der der Spaltschutz 68 nicht dynamisch, sondern statisch arbeitet. Hierzu liegt das Ringelement

## Patentansprüche

1. Rührwerkskugelmühle mit einem eine Rührwelle (20) umgebenden Mahlbehälter (12)
- mit einem Produkteinlass (42) und einem Produktauslass (34)
- einer innerhalb des Mahlbehälters (12) parallel zur Längsachse angeordneten Rührwelle (20)
- einer Trenneinrichtung die Mahlhilfskörper im Mahlraum (16) zurückhält,
- einer Vorzerkleinerungseinrichtung (50) die dem Mahlguteinlass (42) nach und dem Mahlraum (16) vorgeschaltet ist, wobei die Vorzerkleinerungseinrichtung (50) einen rotierenden Teil (54) und einen stehenden Teil (52) umfasst und einen zum Mahlraum (16) hin offenen Mahlspalt (64) ausbildet,
**dadurch gekennzeichnet,**
**dass** das mahlraumseitige Ende des Mahlspalts (64) von einem dynamischen Spaltschutz (68) überlappt wird, wobei der Spaltschutz (68) als Ringelement ausgebildet ist, das mit dem rotierenden Teil (54) der Vorzerkleinerungseinrichtung (50) verbunden ist.

2. Rührwerkskugelmühle nach Anspruch 1,
**dadurch gekennzeichnet,**
**dass** das rotierend angeordnete Ringelement (78, 80) im Bereich des Mahlspalts (64) einen keilförmigen Ansatz (74) aufweist, dessen Dicke gegenüber der Dicke des Ringelements (78, 80) reduziert ist.

3. Rührwerkskugelmühle nach Anspruch 2,
**dadurch gekennzeichnet,**
**dass** der keilförmige Ansatz (74) den Mahlspalt um das 2- bis 10-fache der Weite des Mahlspalts (64) überlappt.

4. Rührwerkskugelmühle nach Anspruch 3,
**dadurch gekennzeichnet,**
**dass** der keilförmige Ansatz (74) mit einem axialen Abstand zum Ende des Mahlspalts (64) vom 2- bis 10-fachen der Weite des Mahlspalts (64) angeordnet ist.

5. Rührwerkskugelmühle nach Anspruch 1,
**dadurch gekennzeichnet,**
**dass** das rotierende Teil (54) der Vorzerkleinerungseinrichtung (50) mit der Rührwelle (20) verbunden ist.

6. Rührwerkskugelmühle nach Anspruch 1,
**dadurch gekennzeichnet,**
**dass** das stehende Teil (52) der Vorzerkleinerungseinrichtung (50) mit dem Mahlbehälter (12) in Verbindung steht.

7. Rührwerkskugelmühle nach einem der voranstehenden Ansprüche,
**dadurch gekennzeichnet,**
**dass** das rotierende Teil (54) der Vorzerkleinerungseinrichtung (50) aus einer Zahnscheibe (70) besteht.

8. Rührwerkskugelmühle nach Anspruch 7,
**dadurch gekennzeichnet,**
**dass** die Zahnscheibe (70) konisch geformt ist und die Zähne (72) auf der Konusfläche angeordnet sind.

9. Rührwerkskugelmühle nach Anspruch 1,
**dadurch gekennzeichnet,**
**dass** das rotierende und/oder das stehende Teil (54, 52) der Vorzerkleinerungseinrichtung (50) mit konischen Arbeitsflächen versehen sind.

10. Rührwerkskugelmühle nach Anspruch 9,
**dadurch gekennzeichnet,**
**dass** sich der Mahlspalt (64) der Vorzerkleinerungseinrichtung (50) in Richtung zum Mahlraum (16) verringert.

11. Rührwerkskugelmühle nach einem der voranstehenden Ansprüche,
**dadurch gekennzeichnet,**
**dass** der vom stehenden Teil (52) und vom rotierenden Teil (54) der Vorzerkleinerungseinrichtung (50) gebildete, zum Mahlraum weisende Mahlspalt (64) eine Weite von 0,2 - 2 mm aufweist.

12. Rührwerkskugelmühle nach einem der voranstehenden Ansprüche,
**dadurch gekennzeichnet,**
**dass** der stehende Teil (52) der Vorzerkleinerungseinrichtung (50) mindestens teilweise im Bereich einer Kühlung für den Mahlbehälter (12) angeordnet ist.

13. Rührwerkskugelmühle nach einem der voranstehenden Ansprüche,
**dadurch gekennzeichnet,**
**dass** sowohl das rotierende, wie auch das stehende Teil (54, 52) der Vorzerkleinerungseinrichtung (50) axial verstellbar sind, wodurch die Spaltweite des Mahlspalts während, vor oder nach dem Produktionsprozeß verändert werden kann, wobei das rotierende Teil (54) über ein Gewinde (78) auf der Rührwelle (20) in axialer Richtung bewegt und der stehende und/oder rotierende Teil (52, 54) der Vorzerkleinerungseinrichtung (50) durch elektrische oder hydraulische Stellglieder bewegt werden kann.

## Claims

1. An agitator ball mill with a grinding container (12) surrounding an agitator shaft (20)
- with a product inlet (42) and a product outlet (34)
- an agitator shaft (20) disposed inside the grinding container (12) parallel to the longitudinal axis
- a separation device retains the auxiliary grinding bodies in the grinding chamber (16),
- a preliminary size reduction device (50) which is disposed downstream of the grinding stock inlet (42) and upstream of the grinding chamber (16), wherein the preliminary size reduction device (50) comprises a rotary part (54) and a stationary part (52) and forms a grinding gap (64) open towards the grinding chamber (16),
**characterised in that**
the end of the grinding gap (64) on the grinding chamber side is overlapped by a dynamic gap protection (60), wherein the gap protection (68) is constituted as an annular element, which is connected to the rotating part (54) of the preliminary size reduction device (50).

2. The agitator ball mill according to claim 1,
**characterised in that**
the rotatably disposed annular element (78, 80) in the region of the grinding gap (64) comprises a wedge-shaped projection (74), the thickness whereof is reduced with respect to the thickness of the annular element (78, 80).

3. The agitator ball mill according to claim 2,
**characterised in that**
the wedge-shaped projection (74) overlaps the grinding gap by 2 to 10 times the width of the grinding gap (64).

4. The agitator ball mill according to claim 3,
**characterised in that**
the wedge-shaped projection (74) is disposed at an axial distance from the end of the grinding gap (64) of 2 to 10 times the width of the grinding gap (64).

5. The agitator ball mill according to claim 1,
**characterised in that**
the rotary part (54) of the preliminary size reduction device (50) is connected to the agitator shaft (20).

6. The agitator ball mill according to claim 1,
**characterised in that**
the stationary part (52) of the preliminary size reduction device (50) is connected to the grinding container (12).

7. The agitator ball mill according to any one of the preceding claims,
**characterised in that**
the rotary part (54) of the preliminary size reduction device (50) comprises a toothed disc (70).

8. The agitator ball mill according to claim 7,
**characterised in that**
the toothed disc (70) is formed conically and the teeth (72) disposed on the cone surface.

9. The agitator ball mill according to claim 1,
**characterised in that**
the rotary and/or the stationary part (54, 52) of the preliminary size reduction device (50) are provided with conical working surfaces.

10. The agitator ball mill according to claim 9,
**characterised in that**
the grinding gap (64) of the preliminary size reduction device (50) diminishes in the direction of the grinding chamber (16).

11. The agitator ball mill according to any one of the preceding claims,
**characterised in that**
the grinding gap (64) pointing towards the grinding chamber and constituted by the stationary part (52) and the rotary part (54) of the preliminary size reduction device (50) has a width of 0.2 - 2 mm.

12. The agitator ball mill according to any one of the preceding claims,
**characterised in that**
the stationary part (52) of the preliminary size reduction device (50) is disposed at least partially in the region of a cooling area for the grinding container (12).

13. The agitator ball mill according to any one of the preceding claims,
**characterised in that**
both the rotary part as well as the stationary part (54, 52) of the preliminary size reduction device (50) are axially adjustable, as result of which the gap width of the grinding gap can be varied during, before or after the production process, wherein the rotary part (54) moves in the axial direction by means of a thread (78) on the agitator shaft (20) and the stationary and/or rotary part (52, 54) of the preliminary size reduction device (50) can be moved by electrical or hydraulic actuators.

## Revendications

1. Broyeur à boulets avec agitateur, comprenant une cuve de broyage (12) entourant un arbre de malaxage (20)
- comprenant une entrée de produit (42) et une sortie de produit (34),
- un arbre de malaxage (20) disposé à l'intérieur de la cuve de broyage (12) parallèlement à l'axe longitudinal,
- un dispositif de séparation qui retient des corps d'auxiliaire de broyage dans l'espace de broyage (16)
- un dispositif de pré-concassage (50) monté en aval de l'entrée de produit de broyage (42) et en amont de l'espace de broyage (16), sachant que le dispositif de pré-concassage (50) comprend une partie rotative (54) et une partie fixe (52) et forme une fente de broyage (64) ouverte en direction de l'espace de broyage (16),
**caractérisé en ce**
**qu'**une protection de fente (68) dynamique recouvre l'extrémité côté espace de broyage de la fente de broyage (64), sachant que la protection de fente (68) est conçue en tant qu'élément annulaire qui est relié à la partie rotative (54) du dispositif de pré-concassage (50).

2. Broyeur à boulets avec agitateur selon la revendication 1, **caractérisé en ce que** l'élément annulaire (78, 80) disposé de façon à pouvoir tourner présente un épaulement (74) en forme de coin au niveau de la fente de broyage (64), dont l'épaisseur est réduite par rapport à l'épaisseur de l'élément annulaire (78, 80).

3. Broyeur à boulets avec agitateur selon la revendication 2, **caractérisé en ce que** l'épaulement (74) en forme de coin chevauche la fente de broyage de 2 à 10 fois la largeur de la fente de broyage (64).

4. Broyeur à boulets avec agitateur selon la revendication 3, **caractérisé en ce que** l'épaulement (74) en forme de coin est disposé avec une distance axiale par rapport à l'extrémité de la fente de broyage (64) qui est de 2 à 10 fois la largeur de la fente de broyage (64).

5. Broyeur à boulets avec agitateur selon la revendication 1, **caractérisé en ce que** la partie rotative (54) du dispositif de pré-concassage (50) est reliée à l'arbre de broyage (20).

6. Broyeur à boulets avec agitateur selon la revendication 1, **caractérisé en ce que** la partie fixe (52) du dispositif de pré-concassage (50) est en liaison avec la cuve de broyage (12).

7. Broyeur à boulets avec agitateur selon l'une des revendications précédentes, **caractérisé en ce que** la partie rotative (54) du dispositif de pré-concassage (50) est composée d'un disque denté (70).

8. Broyeur à boulets avec agitateur selon la revendication 7, **caractérisé en ce que** le disque denté (70) est conique et que les dents (72) sont disposées sur la surface conique.

9. Broyeur à boulets avec agitateur selon la revendication 1, **caractérisé en ce que** la partie rotative et/ou fixe (54, 52) du dispositif de pré-concassage (50) est/sont dotée(s) de surfaces de travail coniques.

10. Broyeur à boulets avec agitateur selon la revendication 9, **caractérisé en ce que** la fente de broyage (64) du dispositif de pré-concassage (50) se réduit en direction de l'espace de broyage (16).

11. Broyeur à boulets avec agitateur selon l'une des revendications précédentes, **caractérisé en ce que** la fente de broyage (64) formée par la partie fixe (52) et la partie rotative (52) du dispositif de pré-concassage (50), orientée vers l'espace de broyage, présente une largeur de 0,2 - 2 mm.

12. Broyeur à boulets avec agitateur selon l'une des revendications précédentes, **caractérisé en ce que** la partie fixe (52) du dispositif de pré-concassage (50) est disposée au moins partiellement au niveau d'un refroidissement pour la cuve de broyage (12).

13. Broyeur à boulets avec agitateur selon l'une des revendications précédentes, **caractérisé en ce que** tant la partie rotative que la partie fixe (54, 52) du dispositif de pré-concassage (50) sont réglables axialement, ce par quoi la largeur de la fente de broyage peut être modifiée pendant, avant ou après le procédé de production, sachant que la partie rotative (54) se déplace en direction axiale sur l'arbre de malaxage (20) via un filet (78) et la partie fixe et/ou rotative (52, 54) du dispositif de pré-concassage (50) peut être déplacée par des éléments de réglage électriques ou hydrauliques.
